# EUROPÄISCHE PATENTSCHRIFT

(11) **EP 2 596 316 B1**
(45) Veröffentlichungstag und Bekanntmachung des Hinweises auf die Patenterteilung: **05.10.2016**
(21) Anmeldenummer: 11731273.6
(22) Anmeldetag: 07.07.2011
(51) Int. Cl.: F41A 7/08, F41A 9/50

(54) **VERSCHLUSS- UND / ODER MUNITIONSANTRIEB MIT SELEKTIVER ZUSCHALTBARKEIT**
BREECH AND/OR AMMUNITION DRIVE HAVING SELECTIVE ENGAGEMENT
ENTRAÎNEMENT DE CULASSE ET/OU DE MUNITION DOTÉ D'UNE MISE EN SERVICE SÉLECTIVE

(30) Priorität: 19.07.2010 DE 102010027636
(43) Veröffentlichungstag der Anmeldung: 29.05.2013
(73) Patentinhaber: Rheinmetall Waffe Munition GmbH, 29345 Unterlüss (DE)
(72) Erfinder: BUHL, Rainer, 72175 Dornhan-Weiden (DE)
(74) Vertreter: Dietrich, Barbara
(86) Internationale Anmeldenummer: PCT/EP2011/003400
(87) Internationale Veröffentlichungsnummer: WO 2012/010263

(56) Entgegenhaltungen:
- CH-A5- 675 767
- DE-A1- 3 021 179
- DE-A1-102008 060 214
- DE-A1-102008 060 217
- DE-C1- 3 211 134

## Beschreibung

Die Erfindung betrifft einen Verschluss- und / oder Munitionsantrieb, wobei jeder davon individuell bzw. selektiv aus dem Antriebssystem trenn- und zuschaltbar ist, sodass, wenn nötig, die Zuführung des Verschlusses oder die einer Munition vor den Verschluss unterbunden werden kann bei Weiterlaufen des Waffenantriebs. Der Verschlussantrieb und der Munitionsantrieb besitzen dafür bevorzugt einen gemeinsamen Antriebsblock und eine daran befindliche Kurbelscheibe - als Teil des Verschlussantriebs - sowie ein Schrittgetriebe - als Teil des Munitionsantriebs -, auf das der Antriebsblock einwirkt. Bestandteil der Ab- und Zuschaltung ist, neben einer mit dem Antrieb zusammenwirkenden Schaltwalze auch eine verschiebbare Schaltstange. Die Schaltwalze weist Schaltkurven für ein individuelles oder selektives Zuschalten oder Trennen des Verschlussantriebs als auch des Munitionsantriebs auf. Diese ist über eine Kinematik mit einem Mitnehmerhebel des Verschlussantriebs verbunden, sodass der in den Antriebsblock des Verschluss- und Munitionsantriebes eingreifende Mitnehmerhebel bewegt werden kann, wodurch zumindest der Verschlussantrieb bzw. die Kurbelscheibe vom Waffenantrieb trenn- bzw. zuschaltbar ist. In Weiterführung kann auch der Munitionsantrieb aus dem System genommen werden, wozu die Schaltstange so ausgeführt ist, dass sie das Schrittgetriebe von einer Munitionstransportwelle trennt.

Bekanntlich wird eine Patrone bzw. Munition einem Verschluss vorlegt und mit Hilfe der Verschlussbewegung die Patrone in das Waffenrohr verbracht. Die unter der Bezeichnung Bushmaster bekannte fremd angetriebene Maschinenkanone besitzt als Funktionssteuerung bzw. Antrieb zum Bewegen des Verschlusses und der Munitionszuführung eine umlaufende Kette, was ihr auch den Namen Chain Gun gibt. Notwendige Stillstandzeiten werden durch die Führung der Kette realisiert (US 4,418,607; US 4,481,858; US 4,563,936; US 4,665,793; DE 30 21 200 C).

Die DE 32 11 134 C1 offenbart eine fremd angetriebene Waffe, bei der der Verschlussantrieb u.a. durch Steuerwalzen realisiert wird, die umfänglich eingebundene Steuernuten aufweisen. Diese sind mit einem Getriebe verbunden, das mit einem als Schrittgetriebe ausgebildeten weiteren Getriebe formschlüssig verbunden ist. Zur kraftschlüssigen Verbindung mit dem Schrittgetriebe ist eine in axialer Richtung betätigbare Transportkupplung vorgesehen, die zur Übertragung eines Antriebsmomentes für die Munitionszuführung dient. Offenbart wird ein kombinierter Verschluss- und Munitionsantrieb.

Mit der DE 10 2007 048 468 A wird ein Antrieb für die lineare Zuführung der Munition in ein Waffenrohr bzw. Patronenlager mittels einer Kette beschrieben. Die Kette selbst wird in einfacher Art und Weise eng um zwei Kettenräder geführt. Ein Kettenglied bzw. ein Nocken der Kette ist in eine unterhalb des bewegbaren Schiebers befindlichen Führung oder Nut eingebunden. Dadurch kann die Kette innerhalb der Stillstandszeiten der Waffe, die durch die Funktionssteuerung definiert werden, weiter laufen. Die Kette selbst kann durch einen Elektromotor angetrieben werden.

Die DE 10 2005 045 824 B3 offenbart gleichfalls eine Vorrichtung zum Laden einer Maschinenkanone. Hierbei ist eine Steuerwalze in der Ebene der Rohrseelenachse eingebunden. Der Steuerkörper weist umfangsseitig eine erste Steuerkurve und stirnseitig eine weitere Steuerkurve auf. Die umfangsseitige Steuerkurve dient zur Zuführung eines Verschlusses mit einer davor gelegten Munition und die stirnseitige Steuerkurve zum Verriegeln.

Einen weiteren Verschlussantrieb beschreibt die DE 10 2008 060 214 A1. Um Stillstandszeiten des Verschlusses in den Endlagen zu ermöglichen, sind ein Pleuel und eine Kurbel radial verschiebbar zueinander angeordnet, sodass der Kurbelradius sich mit Drehen der Kurbel ändert.

In der nach veröffentlichte DE 10 2010 052 047 A1, welche die Priorität der DE 10 2009 056 736.4 in Anspruch nimmt, wird bereits ein selektiver Verschluss- und Munitionsantrieb vorgeschlagen, der es ermöglicht, den Verschlussantrieb und / oder den Munitionsantrieb selektiv aus dem Antriebssystem zu nehmen. Eine derartige Möglichkeit muss unter anderem für die Fälle vorgesehen werden, in denen keine Verschlussbewegung erfolgen darf, beispielsweise dann, wenn die Waffe aufmunitioniert werden soll oder eine Munition angewählt wird, die im Munitionsmagazin bzw. Gurtglied weiter hinten liegt. Für das selektive (wahlweise) individuelle Ab- bzw. Zuschalten des jeweiligen Antriebes ist eine Schaltwalze eingebunden, die ihrerseits Mittel, vorzugsweise jeweils eine 3-Gang-Klauenkupplung, in Eingriff mit dem jeweiligen Antrieb bringt. Dazu weist die Schaltwalze umfängliche Kurven auf, in denen Elemente geführt werden, durch die die Mittel in die Antriebe eingreifen können oder diese loslassen, wodurch der jeweilige Antrieb zu- bzw. abgeschaltet werden kann. Der gemeinsame Antrieb besteht bevorzugt aus zwei, synchronisierbaren, beispielsweise mit einer Außenverzahnung versehenen (Kurven-) Scheiben bzw. Rädern, eine für der Verschlussantrieb und die andere für den Munitionsantrieb sowie mit diesen zusammenwirkenden Waffensteuerkurven bzw. einem Schrittgetriebe.

Auch die nach veröffentliche DE 10 2009 056 735 A1 beschäftigt sich mit dem Verschlussantrieb äquivalent der DE 10 2010 052 047 A1.

Ausgehend von diesem Ansatz stellt die Erfindung sich die Aufgabe, eine weitere Konstruktion für das selektive Zu- und Abschalten des jeweiligen Antriebes aufzuzeigen, die eine weitere Einsparung des Bauraumes mit sich bringt.

Gelöst wird die Aufgabe durch die Merkmale des Patentanspruchs 1 den Verschluss- und Munitionsantrieb allgemein betreffend sowie des Patentanspruchs 5 die Ab- und Zuschaltung betreffend. Vorteilhafte Ausführungen sind in den Unteransprüchen enthalten.

Die Erfindung beruht auf der Erkenntnis, dass eine kompaktere Bauweise geschaffen werden kann, wenn die Antriebsmimik für den Verschlussantrieb als auch für den Munitionsantrieb näher zur Waffe angebunden werden. Des Weiteren sollte neben dem Verschlussantrieb und dem Munitionsantrieb die selektive Zu- und Abschaltmechanik um den Bereich des Verschlusses gelegt oder eingebunden werden. Ein weiterer Ansatz besteht darin, die Antriebsbaugruppen kompakter auszuführen, diverse Komponenten ineinander zu integrieren.

Bei der hier aufgezeigten Waffe handelt es sich um eine fremd angetriebene Waffe, bei der ein Verschluss bzw. Verschlussträger zum Zuführen einer Munition in ein Patronenlager der Waffe dient. Hierbei handelt es sich beispielsweise um eine hintere Verriegelung des Verschlusses, was die Waffe von Grund auf kleinbauend macht, ist aber nicht Bedingung.

Die Verschlussführung mit den notwendigen Stillstandzeiten wird durch Steuerkurven geregelt, zwischen denen ein (Steuer-) Schieber eingebunden ist, der seinerseits mit dem Verschlussträger bzw. direkt mit dem Verschluss funktional verbunden ist. Dabei handelt es sich um eine so genannte waffenfeste Steuerkurve für die Verschlusszuführung und um eine Verriegelungskurve zum Verriegeln des Verschlusses. Die vorzugsweise unterhalb des Verschlusses eingebundene waffenfeste Steuerkurve für die Zuführung des Verschlusses wirkt mit einem ersten, längeren Pleuel der Kurvenscheibe des Verschlussantriebes zusammen. Über das längere Pleuel werden der Verschlussträger und damit der Verschluss in Schussrichtung und entgegengesetzt bewegt. Dabei wird die Drehbewegung der Kurvenscheibe in eine Linearbewegung umgewandelt. Das Pleuel ist mit seinem hinteren Ende bzw. Bolzen an / in der Kurvenscheibe befestigt / eingebunden. Mit seinem vorderen Ende (in Schussrichtung gesehen) greift das Pleuel über eine Verzahnung an eine waffenfeste Zahnstange und an den Schieber des Verschlussträgers an. Dabei kann ein besseres Übertragungsverhältnis für die Verschlussbewegung eingestellt werden. Im Schieber ist ein weiteres, kurzes Pleuel eingebunden, das einerseits in den Schieber eingreift und andererseits Mittel aufweist, wodurch eine funktionale Verbindung zwischen der waffenfesten Steuerkurve und dem Verschlussträger bzw. dem Verschluss geschaffen wird. In einer bevorzugten Ausführung handelt es sich um zwei Rollen, wobei die untere Rolle in der waffenfesten Steuerkurve und die obere Rolle in einer Quernut im Verschlussträger laufen. Einen derartigen Verschlussantrieb beschreibt auch die DE 10 2010 052 047 A1. In dem hinteren Endpunkt der waffenfesten Steuerkurve ist die Null-Position (Stillstand des Verschlusses) integriert und über den kurzen Pleuel einnehmbar, in der Verriegelungskurve, die im Verschlussträger umfänglich eingebunden ist, wird die Stillstandzeit des Verschlusses während der Schussposition definiert. Die Kurvenscheibe des Verschlussantriebs ist ihrerseits mit einem Antriebsblock verbunden, der auch für den Munitionsantrieb verantwortlich zeichnet. Für das Zuführen der Munition vor den Verschluss, also während dieser seine Null-Position eingenommen hat, schaltet dieser Antriebsblock ein zum Munitionstransport zugehöriges Schrittgetriebe mit Rollenstern, das diese Bewegung auf einen Zuführstern der Waffe überträgt, durch den die Munition in bekannter Art und Weise vor den Verschluss gelegt wird. Der Zuführstern vollführt seinerseits die Bewegung und bringt eine neue Munition vor den Verschluss. Dies erfolgt durch das Schrittgetriebe immer getaktet.

Für das normale Schießen sind der Verschlussantrieb als auch der Munitionsantrieb im System zugeschaltet. Soll hingegen einer der beiden Antriebe abgeschaltet werden, erfolgt dieses unter Nutzung einer zusätzlichen Schaltwalze mit Schaltkurven. In den Schaltkurven sind Elemente geführt, die ihrerseits die Mittel bewegen können, mit denen ein Zuschalten oder ein Abschalten des Verschluss- und / oder Munitionsantriebs realisiert wird. Bei dem Mittel handelt es sich bevorzugt um ein Klauenkupplungspaar mit einer oberen und einer unteren Klauenkupplung.

Vorgeschlagen wird ein Verschluss- und Munitionsantrieb einer Waffe, der bevorzugt selektiv ab- und zugeschaltet werden kann, bestehend aus einer mit einem Antrieb zusammenwirkenden Schaltwalze, die Schaltkurven für ein individuelles oder selektives Zuschalten oder Trennen des Verschlussantriebs als auch des Munitionsantriebs ermöglicht. Dazu sind in den Schaltkurven Elemente geführt, die über Mittel den Verschlussantrieb und / oder den Munitionsantrieb aus dem System nehmen.

Anhand eines Ausführungsbeispiels mit Zeichnung soll die Erfindung näher erläutert werden. Dabei wird hauptsächlich auf das selektive Ab- und Zuschalten der beiden Antriebe das Augenmerk gelegt, da die eigentliche Waffensteuerung bereits aus der nicht vorveröffentlichten DE 10 2009 056 736.4 bekannt ist.

Es zeigt:
- Fig. 1: eine Darstellung des selektiven Verschluss- und Munitionsantrieb mit eingekuppeltem Verschluss- und Munitionsantrieb im Normalbetrieb,
- Fig. 2: eine Darstellung des selektiven Verschluss- und Munitionsantrieb mit ausgekuppeltem Verschluss- und eingekuppeltem Munitionsantrieb,
- Fig. 3: eine Darstellung des selektiven Verschluss- und Munitionsantrieb mit eingekuppeltem Verschluss- und ausgekuppeltem Munitionsantrieb.

Die Fig. zeigen einen Verschluss- 100 und Munitionsantrieb 101 für eine Waffe 102 (nur teilweise angedeutet), hier angetrieben von einem Fremdantrieb 2 (leicht angedeutet). Der Fremdantrieb 2 ist über ein Stirnradgetriebe 3 mit einem Zahnrad 4 funktional verbunden, das seinerseits mit Antriebsblock 5 kämmt, wozu dieser umfangsseitig Zähne aufweist. Der Antriebsblock 5 ist Bestandteil des Verschlussantriebs 100 sowie des Munitionsantriebs 101.

Der Antriebsblock 5 umfasst im Zusammenhang mit dem Verschlussantrieb 100 eine Kurbelscheibe 6 sowie ein in der Kurbelscheibe 6 gehaltenes bzw. getragenes Pleuel 7. Ein Mitnehmerhebel 11, der über eine Welle 12 und eine Anlenkung oder Halterung 13 mit einer Wippe 14 verbunden ist, dient zur Verbindung der Kurbelscheibe 6 des Verschlussantriebs 100 mit dem Antriebsblock 5. Die Welle 12 ist ihrerseits durch die Mittel- bzw. Drehachse des Antriebsblocks 5 geführt, sodass die Halterung 13 und die Wippe 14 unterhalb des Antriebsblocks 5 eingebunden werden können.

Die Wippe 14 steht ihrerseits mit einer Schaltstange 15 einer selektiven Ab- und Zuschaltung 103 in Wirkverbindung. Der Pleuel 7 ist mit seinem hinteren Ende bzw. Bolzen 7.1 an / in der Kurbelscheibe 6 befestigt / eingebunden. Mit seinem vorderen Ende 7.2 (in Schussrichtung gesehen) greift der Pleuel 7 über eine Verzahnung an eine waffenfeste Zahnstange 8 und dadurch an einen Schieber 9 eines Verschlussträgers 10 bzw. Verschluss 10.1 an. Durch eine waffenfeste Steuerkurve (nicht näher dargestellt) werden im Zusammenspiel mit einem weiteren kurzen Pleuel (nicht näher dargestellt) und einer Verschlusskurve umfangsseitig im Verschlussträger die Stillstandzeiten des Verschlusses 10.1 geschaffen.

Der Antriebsblock 5 steht zudem mit einem Schrittgetriebe 16 sowie eine Munitionstransportwelle 17 des Munitionsantriebs 101 in funktionaler Wirkverbindung. Beim Schrittgetriebe 16 handelt es sich bevorzugt um ein Scheibenschrittgetriebe, mit einem Komplementären-Scheibenpaar mit Rast- und Schaltwinkel sowie einem Rollenstern 16.1. Der Rollenstern 16.1 wird von den Kurven des Antriebsblocks 5 in Bewegung gesetzt und ist mit der Antriebswelle bzw. Munitionstransportwelle 17 der Munitionszuführung zum Zuführstern 18 funktional abgestimmt. Der Schaltwinkel wird bestimmt durch den Teil der Kurve, der die Verdrehung des Rollensterns 16.1 um einen Schritt bewirkt, der Rastwinkel wird durch den Teil der Kurve bestimmt, bei dem trotz Drehung der Kurve der Rollenstern 16.1 seine Position nicht verändert. Im Schießbetrieb wird durch den Antriebsblock 5 der Rollenstern 16.1 um beispielsweise 60° verdreht. Um den gleichen Winkel wird dann über das Schrittgetriebe 16 und ein Kegelradpaar die Munitionstransportwelle 17 der Zuführstern 18 verstellt, dem Verschluss 10.1 in seiner hinteren Stillstandzeit eine neue Munition (nicht näher dargestellt) vorgelegt.

Für eine kompakte Bauweise ist zwischen dem Schrittgetriebe 16 und der Munitionstransportwelle 17 ein Kegelradpaar 19 eingebunden, wodurch die Munitionstransportwelle 17 platzsparend parallel zum Verschlussweg eingebunden werden kann.

Im Schrittgetriebe 16 geführt ist die Schaltstange 15 der Ab- und Zuschaltung 103, die ihrerseits mit einer unteren Klauenkupplung 21 verbunden ist. Die untere Klauenkupplung 21 kann mit einer oberen Klauenkupplung 20 verbunden oder von dieser getrennt werden. Diese Steuerung erfolgt über eine Schaltwalze 22 mit Schaltkurven 22.1, 22.2., wobei diese für das selektive Schalten des Verschlussantriebs 100 und des Munitionsantriebs 101 verantwortlich zeichnen. In den Schaltkurven 22.1, 22.2 geführt sind Elemente, die ihrerseits die Klauenkupplungen 20, 21 bewegen.

Anhand der Fig. soll nunmehr näher auf die Funktionsweise des selektiven Ab- oder Zuschaltens 103 des Verschluss-100 und des Munitionsantriebs 101 eingegangen werden.

Für den normalen Schießbetrieb sind der Verschlussantrieb 100 und der Munitionsantrieb 101 zugeschaltet (Fig. 1), die Klauenkupplungen 20, 21 miteinander im Eingriff. Die Verschlussbewegung wird in bekannter Art und Weise durch den Pleuel 7 vollführt, wie bereits in der DE 10 2009 056 736.4 näher ausgeführt, wobei im Zusammenspiel mit dem Pleuel 7 und den hier nicht näher dargestellten, im Waffensystem eingebundene Kulissen und Führungen, die Zuführ- und Stillstandzeiten des Verschlusses 10.1 realisiert werden.

Soll nun für einen besonderen Fall der Verschlussantrieb aus dem System genommen werden, erfolgt dieses unter Lösen des Mitnehmerhebels 11 vom Antriebsblock 5. Dieses Lösen wird durch das Stellen der Schaltwalze 22 eingeleitet (durch einen Wählhebel oder Stellmotor 23). Während in Fig. 1 die Klauenkupplungen 20, 21 im gegenseitigen Eingriff sind, werden diese nunmehr gemeinsam durch die Schaltwalze 22 nach oben gefahren. Dabei wird die mit der unteren Klauenkupplung 21 verbundene Schaltstange 15 mit nach oben gezogen, die Wippe 14 betätigt und damit der Mintnehmerhebel 11 aus dem Antriebsblock 5 herausgezogen. Der Verschlussantrieb 100 ist abgeschaltet, der Munitionsantrieb weiterhin betätigbar. Mit dem weiteren Verstellen der Schaltwalze 22 kann dann der Verschlussantrieb 100 zu einem gewünschten Zeitpunkt wieder zugeschaltet werden, wobei der Mitnehmerhebel 11 wieder in den Antriebsblock 5 eingreift. Es versteht sich, dass dieses Zuschalten nur in einer konstruktiv vorgegebenen Position im System erfolgen darf, auf die hier jedoch nicht näher eingegangen werden soll.

Ist es andererseits erwünscht, dass der Munitionsantrieb 101 aus dem System genommen werden soll, während der Verschlussantrieb 100 im System weiter läuft, wird die Schaltwalze 22 soweit verstellt, bis die beiden Klauenkupplungen 20, 21 nicht mehr miteinander im Eingriff stehen, wobei die untere Klauenkupplung 21 aus der oberen Klauenkupplung 20 geführt wird. Trotz drehendem Antriebsblock 5 kann somit keine Bewegungsübertragung des Schrittgetriebes 16 auf die Munitionstransportwelle 17 erfolgen (Fig. 3).

## Patentansprüche

1. Verschluss- (100) und Munitionsantrieb (101) einer Waffe (102) mit
• einem Antriebsblock (5) und einer daran befindlichen Kurbelscheibe (6) als Teil des Verschlussantriebs (100), sowie
• einem Schrittgetriebe (16) als Teil des Munitionsantriebs (101), auf das der Antriebsblock (5) einwirkt, wobei
• ein in der Kurbelscheibe (6) gehaltener bzw. getragener Pleuel (7) mit einem hinteren Ende bzw. Bolzen (7.1) an / in der Kurbelscheibe (6) befestigt ist und einem vorderen Ende (7.2) über eine Verzahnung an eine waffenfeste Zahnstange (8) und damit an einen Schieber (9) eines Verschlussträgers (10) und / oder Verschluss (10.1) angreift, und
• das Schrittgetriebe (16) mit einer Munitionstransportwelle (17) und über diese mit einem Zuführstern (18) der Waffe (102) funktional verbunden ist.

2. Verschluss- und Munitionsantrieb nach Anspruch 1, **dadurch gekennzeichnet, dass** ein Fremdantrieb (2) über ein Stirnradgetriebe (3) mit einem Zahnrad (4) funktional verbunden ist, das mit dem Antriebsblock (5) kämmt, wozu dieser umfangsseitig Zähne aufweist.

3. Verschluss- und Munitionsantrieb nach Anspruch 1 oder 2, **dadurch gekennzeichnet, dass** das Schrittgetriebe (16) ein Scheibenschrittgetriebe, mit einem komplementären Scheibenpaar mit Rast- und Schaltwinkel sowie einem Rollenstern (16.1) ist.

4. Verschluss- und Munitionsantrieb nach einem der Ansprüche 1 bis 3, **dadurch gekennzeichnet, dass** zwischen dem Schrittgetriebe (16) und der Munitionstransportwelle (17) ein Kegelradpaar (19) eingebunden ist, wodurch die Munitionstransportwelle (17) kompakt und parallel zum Verschlussweg eingebunden werden kann.

5. Verschluss- (100) und Munitionsantrieb (101) einer Waffe (103) nach einem der Ansprüche 1 bis 4 mit einer mit dem Antrieb (100, 101) zusammenwirkenden Schaltwalze (22) mit Schaltkurven (22.1, 22.2) für ein individuelles oder selektives Zuschalten oder Trennen des Verschlussantriebs (100) sowie in den Schaltkurven (22.1,22.2) geführte Elemente, die Mittel (20, 21) zum Zuschalten oder Trennen des Verschlussantriebs (100) führen, wobei eine verschiebbare Schaltstange (15) mittels der Schaltwalze (22) bewegbar ist und die Schaltstange (15) über eine Kinematik mit einem Mitnehmerhebel (11) des Verschlussantriebs verbunden ist, sodass der in den Antriebsblock (5) des Verschluss- und Munitionsantriebes (1) eingreifende Mitnehmerhebel (11) bewegt werden kann, wodurch der Verschlussantrieb (100) trenn- und zuschaltbar ist.

6. Verschluss- und Munitionsantrieb nach Anspruch 5, **dadurch gekennzeichnet, dass** der Mitnehmerhebel (11) über eine Welle (12) und eine Anlenkung oder Halterung (13) mit einer Wippe (14) verbunden ist, wobei die Welle (12) vorzugsweise durch die Mittel- bzw. Drehachse des Antriebsblocks (5) geführt ist, sodass die Anlenkung oder Halterung (13) und die Wippe (14) unterhalb des Antriebsblocks (5) eingebunden werden können.

7. Verschluss und Munitionsantrieb nach Anspruch 5 oder 6, **dadurch gekennzeichnet, dass** die Mittel (20, 21) Klauenkupplungen sind.

8. Verschluss- und Munitionsantrieb nach einem der Ansprüche 5 bis 7, **dadurch gekennzeichnet, dass** die Schaltstange (15) durch das Schrittgetriebe (16) des Munitionsantriebs geführt ist.

9. Waffe (102) mit einem Verschluss- und Munitionsantrieb nach einem der Ansprüche 1 bis 8.

## Claims

1. Breech (100) and ammunition drive (101) of a weapon (102), having
• a drive block (5) and a crank disc (6), which is located thereon, as part of the breech drive (100), and
• a stepping mechanism (16) as part of the ammunition drive (101), on which the drive block (5) acts, wherein
• a connecting rod (7) which is held or supported in the crank disc (6) is fastened by a rear end or bolt (7.1) to/in the crank disc (6) and by a front end (7.2) via a toothing to a rack (8) mounted on the weapon, and therefore engages on a slide (9) of a breech support (10) and/or breech block (10.1), and
• the stepping mechanism (16) is functionally connected to an ammunition transport shaft (17) and via the latter to a feed star (18) of the weapon (102).

2. Breech and ammunition drive according to Claim 1, **characterized in that** an external drive (2) is functionally connected via a spur gearing (3) to a gearwheel (4) which meshes with the drive block (5), for which purpose the latter has teeth on the circumferential side.

3. Breech and ammunition drive according to Claim 1 or 2, **characterized in** the stepping mechanism (16) is a disc stepping mechanism, with a complementary disc pair with latching and switching angles, and with a roller star (16.1).

4. Breech and ammunition drive according to one of Claims 1 to 3, **characterized in that** a bevel gear pair (19) is connected between the stepping mechanism (16) and the ammunition transport shaft (17), as a result of which the ammunition transport shaft (17) can be connected compactly and in parallel with the breech travel.

5. Breech (100) and ammunition drive (101) of a weapon (103) according to one of Claims 1 to 4, with a switching roller (22) which interacts with the drive (100, 101) and has switching cams (22.1, 22.2) for an individual or selective engagement or separation of the breech drive (100), and elements which are guided in the switching cams (22.1, 22.2) and which guide means (20, 21) for the engagement or separation of the breech drive (100), wherein a displaceable switching rod (15) is movable by means of the switching roller (22), and the switching rod (15) is connected via kinematics to a driver lever (11) of the breech drive such that the driver lever (11) which engages in the drive block (5) of the breech and ammunition drive (1) can be moved, as a result of which the breech drive (100) can be separated and engaged.

6. Breech and ammunition drive according to Claim 5, **characterized in that** the driver lever (11) is connected to a rocker (14) via a shaft (12) and an articulation means or holder (13), wherein the shaft (12) is preferably guided by the centre axis or axis of rotation of the drive block (5) such that the articulation means or holder (13) and the rocker (14) can be connected below the drive block (5).

7. Breech and ammunition drive according to Claim 5 or 6, **characterized in that** the means (20, 21) are dog couplings.

8. Breech and ammunition drive according to one of Claims 5 to 7, **characterized in that** the switching rod (15) is guided by the stepping mechanism (16) of the ammunition drive.

9. Weapon (102) with a breech and ammunition drive according to one of Claims 1 to 8.

## Revendications

1. Mécanisme d'entraînement de culasse (100) et de munition (101) d'une arme (102), comprenant
- un bloc d'entraînement (5) dans lequel se trouve un plateau de manivelle (6) qui fait partie du mécanisme d'entraînement de culasse (100), ainsi que
- une transmission pas à pas (16) qui fait partie du mécanisme d'entraînement de munition (101) et sur laquelle agit le bloc d'entraînement (5),
- une bielle (7) maintenue ou portée dans le plateau de manivelle (6) étant fixée par une extrémité arrière ou un goujon (7.1) sur/dans le plateau de manivelle (6) et une extrémité avant (7.2) étant appliquée par le biais d'une denture contre une crémaillère (8) fixe de l'arme et ainsi contre un coulisseau (9) d'un porte-culasse (10) et/ou la culasse (10.1), et
- la transmission pas à pas (16) étant reliée de manière fonctionnelle à un arbre de transport de munition (17) et, par le biais de celui-ci, à une couronne d'amenée (18) de l'arme (102).

2. Mécanisme d'entraînement de culasse et de munition selon la revendication 1, **caractérisé en ce qu'**un mécanisme d'entraînement externe (2) est relié de manière fonctionnelle par le biais d'un réducteur à engrenage droit (3) à une roue dentée (4) qui s'engrène avec le bloc d'entraînement (5), celle-ci possédant à cet effet des dents sur la périphérie.

3. Mécanisme d'entraînement de culasse et de munition selon la revendication 1 ou 2, **caractérisé en ce que** la transmission pas à pas (16) est une transmission pas à pas à disque comprenant une paire de disques complémentaires avec une équerre d'encliquetage et de commande ainsi qu'une couronne à rouleaux (16.1).

4. Mécanisme d'entraînement de culasse et de munition selon l'une des revendications 1 à 3, **caractérisé en ce qu'**entre la transmission pas à pas (16) et l'arbre de transport de munition (17) est intégrée une paire de roues coniques (19), grâce à quoi l'arbre de transport de munition (17) peut être intégré de manière compacte et parallèlement à la course de la culasse.

5. Mécanisme d'entraînement de culasse (100) et de munition (101) d'une arme (103) selon l'une des revendications 1 à 4, comprenant un cylindre de commande (22) muni de cames de commande (22.1, 22.2) coopérant avec le mécanisme d'entraînement (100, 101) pour une mise en circuit ou une déconnexion individuelle ou sélective du mécanisme d'entraînement de culasse (100), ainsi que des éléments guidés dans les cames de commande (22.1, 22.2), lesquels guident des moyens (20, 21) servant à la mise en circuit ou à la déconnexion du mécanisme d'entraînement de culasse (100), une tringle de commande (15) coulissante pouvant être déplacée au moyen du cylindre de commande (22) et la tringle de commande (15) étant reliée par le biais d'une cinématique à un levier d'entraînement (11) du mécanisme d'entraînement de culasse, de sorte que le levier d'entraînement (11) qui vient en prise dans le bloc d'entraînement (5) du mécanisme d'entraînement de culasse et de munition (1) peut être déplacé, grâce à quoi le mécanisme d'entraînement de culasse (100) peut être déconnecté et mis en circuit.

6. Mécanisme d'entraînement de culasse et de munition selon la revendication 5, **caractérisé en ce que** le levier d'entraînement (11) est relié par le biais d'un arbre (12) ou d'une articulation ou d'un support (13) à une bascule (14), l'arbre (12) étant de préférence guidé par l'axe central ou de rotation du bloc d'entraînement (5), de sorte que l'articulation ou le support (13) et la bascule (14) puissent être intégrés au-dessous du bloc d'entraînement (5).

7. Mécanisme d'entraînement de culasse et de munition selon la revendication 5 ou 6, **caractérisé en ce que** les moyens (20, 21) sont des coupleurs à griffes.

8. Mécanisme d'entraînement de culasse et de munition selon l'une des revendications 5 à 7, **caractérisé en ce que** la tringle de commande (15) est guidée par la transmission pas à pas (16) du mécanisme d'entraînement de munition.

9. Arme (102) équipée d'un mécanisme d'entraînement de culasse et de munition selon l'une des revendications 1 à 8.
